# EUROPÄISCHE PATENTSCHRIFT

(11) **EP 3 002 461 B1**
(45) Veröffentlichungstag und Bekanntmachung des Hinweises auf die Patenterteilung: **21.04.2021**
(21) Anmeldenummer: 15182643.5
(22) Anmeldetag: 27.08.2015
(51) Int. Cl.: F15B 7/00, B30B 15/16

(54) **HYDRAULISCHE SCHALTUNG ZUR DRUCKMITTELVERSORGUNG EINES DIFFERENTIALZYLINDERS**
HYDRAULIC CIRCUIT FOR SUPPLYING COMPRESSED MEDIA TO A DIFFERENTIAL CYLINDER
CIRCUIT HYDRAULIQUE DESTINE A ALIMENTER UN MOYEN DE PRESSION D'UN VERIN DIFFERENTIEL

(30) Priorität: 30.09.2014 DE 102014219734
(43) Veröffentlichungstag der Anmeldung: 06.04.2016
(73) Patentinhaber: Robert Bosch GmbH, 70442 Stuttgart (DE)
(72) Erfinder: Hendrix, Gottfried, 97737 Gemuenden (DE)

(56) Entgegenhaltungen:
- WO-A1-2014/074708
- DE-A1-102009 043 034
- DE-A1-102009 058 408
- JP-A- 2001 259 900

## Beschreibung

Die Erfindung betrifft eine hydraulische Schaltung zur Druckmittelversorgung eines Differentialzylinders gemäß dem Oberbegriff des Patentanspruchs 1.

Bei einer hydraulischen Schaltung zur Druckmittelversorgung eines Differentialzylinders muss ein Differenzvolumenstrom berücksichtigt werden, der sich aus einer Flächendifferenz einer einen Kolbenbodenraum begrenzenden Kolbenfläche und einer einen Ringraum begrenzenden Ringfläche eines Kolbens ergibt. Zusätzlich muss bei einer an dem Differentialzylinder hängenden Last, wie beispielsweise bei einer Presse, insbesondere die auf den Differentialzylinder wirkende Gewichtskraft der Last in, beziehungsweise entgegen, einer Betätigungsrichtung berücksichtigt werden.

Die DE 10 2009 058 408 A1 offenbart eine elektrohydraulische Steuerung für eine sichere elektrohydraulische Achse, bei der eine zuverlässige und möglichst einfache/kostengünstige Umsetzung von Arbeitsschutzerfordernissen dadurch erreicht werden soll, dass in einem Pfad, welcher eine Abfuhr von Druckmittel aus einem ersten Arbeitsanschluss erlaubt, zwei überwachte Schaltventile hintereinander angeordnet sind, und dass zumindest zwei unabhängig voneinander wirksame Sicherheitsmittel vorhanden sind, welche in einem vorgegebenen Zustand eine Zufuhr von Druckmittel in einen zweiten Arbeitsanschluss begrenzen.

Die JP 2001 259 900 A offenbart ein Rammenbewegungsverfahren bei einer hydraulischen Vorrichtung, mittels dessen eine Ramme in kürzester Zeit derart ohne einen Stoß angetrieben werden können soll, dass, wenn ein Bewegungsbefehl der Ramme von einer Geschwindigkeitsverteilungsverarbeitungseinheit gegeben ist, ein derartiger Befehl gegeben ist, dass die Rammenbefehlsgeschwindigkeit auf eine vorbestimmte Aufwärmgeschwindigkeit unterdrückt ist, wobei die Aufwärmgeschwindigkeit nicht größer ist als eine Sollgeschwindigkeit, bevor eine Freigabegeschwindigkeitbeurteilungseinheit ein Urteil fällt, dass die Bewegungsgeschwindigkeit der Ramme die vorbestimmte Aufwärmgeschwindigkeit erreicht.

Bekannte derartige Schaltungen enthalten elektrisch betätigte Schaltventile in Verbindung mit Verstellpumpen oder Mehrfachpumpen, was einen erhöhten Bauteileinsatz, Platzbedarf und Steuerungsaufwand bedeutet.

Weiter können beim Umschalten der Betätigungsrichtung des Differentialzylinders mit elektrisch betätigten Schaltventilen Druckstöße entstehen.

Dem gegenüber liegt der Erfindung die Aufgabe zu Grunde, eine vereinfachte hydraulische Schaltung zur Druckmittelversorgung eines Differentialzylinders mit einer hängenden Last zu schaffen.

Diese Aufgabe wird gelöst durch eine hydraulische Schaltung zum Betätigen eines Differentialzylinders mit einer hängenden Last mit den Merkmalen des Patentanspruchs 1.

Vorteilhafte Weiterbildungen der erfindungsgemäßen hydraulischen Schaltung sind in den Unteransprüchen beschrieben.

Eine erfindungsgemäße hydraulische Schaltung zur Druckmittelversorgung eines Differentialzylinders, über den eine hängende Last bewegbar ist, enthält eine bidirektionale Druckmittelquelle, über die ein Ringraum des Differentialzylinders über eine erste Arbeitsleitung der hydraulischen Schaltung mit einem ersten Volumenstrom versorgbar ist, und über die ein Kolbenbodenraum des Differentialzylinders über eine zweite Arbeitsleitung der hydraulischen Schaltung mit einem zweiten Volumenstrom versorgbar ist, wobei der erste Volumenstrom kleiner ist als der zweite Volumenstrom. Weiter enthält die hydraulische Schaltung gemäß der vorliegenden Erfindung ein erstes Rückschlagventil, über das eine durch eine Differenz der Volumenströme bedingte Mindermenge eines Druckmittels aus einer Druckmittelsenke in den Kolbenbodenraum nachsaugbar ist, um zumindest eine durch eine Gewichtskraft der Last verursachte Abwärtsbewegung der Last zu ermöglichen. Das erste Rückschlagventil ist über einen in der ersten Arbeitsleitung anstehenden ersten Druck derart entsperrbar, dass über das Rückschlagventil bei einer Aufwärtsbewegung der Last eine durch die Differenz der Volumenströme bedingte Überschussmenge des Druckmittels aus dem Kolbenbodenraum in die Druckmittelsenke abführbar ist. Erfindungsgemäß ist ein Wegeventil derart an der ersten Arbeitsleitung angebunden, dass der Ringraum ausschließlich mit der Druckmittelquelle verbindbar ist, oder der Ringraum und ein ringraumseitiger Strömungspfad der Druckmittelquelle mit der Druckmittelsenke verbindbar ist.

Ein Vorteil der vorliegenden Erfindung ist, dass ein Umschalten der Betätigungsrichtung des Differentialzylinders, beispielsweise von einem Ausfahren zu einem Einfahren des Differentialzylinders, alleine durch eine Änderung einer Förderrichtung der Druckmittelquelle erfolgt. Daraus resultiert ein verringerter Bauteileinsatz, ein verringerter Platzbedarf und ein verringerter Steuerungsaufwand.

Ein weiterer Vorteil ist, dass alleine durch die Änderung der Förderrichtung der Druckmittelquelle das Druckmittel im Kolbenbodenraum oder im Ringraum komprimierbar oder dekomprimierbar ist. Eine dadurch entstandene Dekompressionsenergie kann zu einer Vorspannung eines jeweiligen Kolbengegenraums des Differentialzylinders genutzt werden, wodurch ein stufenloses Umschalten der Betätigungsrichtung des Differentialzylinders ermöglicht ist.

Insbesondere läuft eine Zylinderstange durch den Kolbenbodenraum, wobei die Zylinderstange in dem Kolbenbodenraum einen kleineren Durchmesser hat als die Zylinderstange in dem Ringraum.

Erfindungsgemäß enthält die Druckmittelquelle eine bidirektional betreibbare Hydromaschine und einen damit gekoppelten bidirektional betreibbaren Motorgenerator.

Insbesondere ist die bidirektional betreibbare Hydromaschine als Pumpe oder als Motor betreibbar.

Vorteilhafterweise ist der Motorgenerator als ein drehrichtungsumkehrbarer und drehzahlverstellbarer Elektromotor zum Antrieb der Pumpe oder als drehrichtungsumkehrbarer Generator zur Umwandlung einer hydrostatischen Energie in eine elektrische Energie betreibbar. Der Elektromotor ist insbesondere als ein Servomotor ausgebildet.

Insbesondere ist die oben genannte Änderung der Förderrichtung der Druckmittelquelle über eine Drehrichtungsänderung und/oder Momentensteuerung des als Elektromotor betriebenen Motorgenerators bewirkt. Dadurch ist ein Einsatz einer Konstantpumpe anstatt einer Verstellpumpe oder einer Mehrfachpumpe möglich, was die hydraulische Schaltung vereinfacht.

Die Drehrichtung des als Elektromotor betriebenen Motorgenerators bedingt eine Förderrichtung der als Pumpe betriebenen Hydromaschine, die Förderrichtung bedingt eine Betätigungsrichtung des Differentialzylinders. Die Drehzahl des als Elektromotor betriebenen Motorgenerators, von dem die als Pumpe betriebene Hydromaschine antreibbar ist, ist verstellbar um eine Geschwindigkeit des Differentialzylinders einzustellen. Vorteilhafterweise ist ein Verhalten bei der oben genannten Dekompression des jeweiligen Kolbenraums durch eine Steuerung des Motorgenerators beeinflußbar.

Darüber hinaus ist mit der erfindungsgemäßen hydraulischen Schaltung vorteilhafterweise ein Übergang von einem Eilgang zu einem Pressgang automatisch oder durch einfache Signalgabe realisierbar.

Vorteilhafterweise ist eine Geschwindigkeit der Abwärtsbewegung der Last, die insbesondere durch die Gewichtskraft der Last verursacht ist, über eine Abfuhr des Druckmittels aus dem Ringraum steuerbar. Die Abfuhr erfolgt insbesondere über die als Pumpe betriebene Hydromaschine.

Erfindungsgemäß ist das Wegeventil als ein 4/3-Wegeventil oder als ein elektromagnetisch betätigbares erstes 2/2-Wegeventil ausgebildet.

Erfindungsgemäß ist das 4/3-Wegeventil zwischen der Hydromaschine und dem Ringraum an der ersten Arbeitsleitung angebunden. Das 4/3-Wegeventil unterbricht die erste Arbeitsleitung in einer Sperrstellung, öffnet die erste Arbeitsleitung in einer ersten Durchgangsstellung oder verbindet die erste Arbeitsleitung in einer zweiten Durchgangsstellung mit einem Strömungspfad von der Hydromaschine zu dem Tank. Erfindungsgemäß ist ein Strömungspfad, der von der ersten Arbeitsleitung zwischen der Hydromaschine und dem Ringraum abzweigt und zu dem Tank führt, von dem elektromagnetisch betätigbaren ersten 2/2-Wegeventil schließbar.

Weiter vorteilhaft ist in einem Strömungspfad zwischen dem 4/3-Wegeventil und dem Ringraum ein elektromagnetisch betätigbares zweites 2/2-Wegeventil angeordnet, über das dieser Strömungspfad schließbar ist.

Vorteilhafterweise ist in einer Parallelschaltung zu einem Strömungspfad, der zwischen dem 4/3-Wegeventil und dem Ringraum zu dem Tank abzweigt, zwischen dem 4/3-Wegeventil und dem Tank ein drittes Rückschlagventil angeordnet, das in Richtung des Tanks sperrt. Weiter vorteilhaft ist in einer Parallelschaltung zu einem Strömungspfad, der von der zweiten Arbeitsleitung zwischen dem Kolbenbodenraum und dem ersten Rückschlagventil abzweigt und über das zweite Druckbegrenzungsventil zu dem Tank führt, ein drittes 2/2-Wegeventil angeordnet, über das die Parallelschaltung zu diesem Strömungspfad schließbar ist.

Insbesondere ist mittels der erfindungsgemäßen hydraulischen Schaltung eine Abkantpresse verwirklicht, die einen drehzahlvariablen Antrieb mit einer hohen Eilgangsgeschwindigkeit und eine hohe Pressgeschwindigkeit bei hohem Druck, und die eine Konstantpumpe und einen drehzahlvariablen Servomotor aufweist.

Vorteilhafterweise ist durch die erfindungsgemäße hydraulische Schaltung eine Kraft-, Geschwindigkeits- und Positionsregelung ermöglicht.

Mehrere Ausführungsbeispiele einer erfindungsgemäßen hydraulischen Schaltung sind in den Zeichnungen dargestellt. Anhand der Figuren dieser Zeichnungen wird die Erfindung nun näher erläutert.

Es zeigen:
Figur 1 ein Schaltbild einer erfindungsgemäßen hydraulischen Schaltung gemäß einem ersten Ausführungsbeispiel in einer hydraulischen Presse im Stillstand,
Figur 2 ein Schaltbild der hydraulischen Schaltung aus Figur 1 im Eilgang abwärts,
Figur 3 ein Schaltbild der hydraulischen Schaltung aus Figur 1 im Pressgang,
Figur 4 ein Schaltbild der hydraulischen Schaltung aus Figur 1 in einer Dekompressionsphase,
Figur 5 ein Schaltbild der hydraulischen Schaltung aus Figur 1 im Eilgang aufwärts,
Figur 6 ein Schaltbild der erfindungsgemäßen hydraulischen Schaltung gemäß einem zweiten Ausführungsbeispiel in einer hydraulischen Presse im Stillstand,
Figur 7 ein Schaltbild der erfindungsgemäßen hydraulischen Schaltung gemäß einem dritten Ausführungsbeispiel in einer hydraulischen Presse im Stillstand, und
Figur 8 ein Schaltbild der erfindungsgemäßen hydraulischen Schaltung gemäß einem vierten Ausführungsbeispiel in einer hydraulischen Presse mit einer hydraulischen Gegenhaltung an einer Ringraumseite eines Differentialzylinders.

Das in Figur 1 dargestellte Schaltbild zeigt eine erfindungsgemäße hydraulische Schaltung 1 zur Druckmittelversorgung eines Differentialzylinders 2 mit einer hängenden Last 4 gemäß einem ersten Ausführungsbeispiel in einer hydraulischen Presse.

Die hydraulische Schaltung 1 weist eine Druckmittelquelle 6 auf, die eine in ihrer Drehrichtung umkehrbare, bidirektional betreibbare Hydromaschine 8 und einen jeweils in seiner Drehrichtung umkehrbaren, bidirektional betreibbaren Motorgenerator 10 enthält, der mit der Hydromaschine 8 gekoppelt ist. Die bidirektional betreibbare Hydromaschine 8 kann in beiden Förderrichtungen als Pumpe oder in beiden Antriebsrichtungen als Motor betrieben werden. Der bidirektional betreibbare Motorgenerator 10 kann in beiden Antriebsrichtungen als Elektromotor oder in beiden Drehrichtungen als Generator betrieben werden. Die Drehrichtung des als Elektromotor betriebenen Motorgenerators 10 bedingt eine Förderrichtung der als Pumpe betriebenen Hydromaschine 8, die Förderrichtung bedingt eine Betätigungsrichtung des Differentialzylinders 2. Die Drehzahl des als Elektromotor betriebenen Motorgenerators 10, von dem die als Pumpe betriebene Hydromaschine 8 antreibbar ist, ist verstellbar um eine Geschwindigkeit des Differentialzylinders 2 einzustellen.

Die Hydromaschine 8 ist über ein an einer ersten Arbeitsleitung 12 zwischen der Hydromaschine 8 und einem Ringraum 14 angebundenes elektromagnetisch betätigbares 4/3-Wegeventil 16 mit dem Ringraum 14 fluidisch verbindbar. Zwischen dem 4/3-Wegeventil 16 und dem Ringraum 14 zweigt ein Strömungspfad zu einem Tank 18 ab, in dem ein erstes Druckbegrenzungsventil 20 angeordnet ist. In einer Parallelschaltung zu diesem Strömungspfad ist eine Fluidverbindung dieses Strömungspfads mit dem 4/3-Wegeventil 16 hergestellt.

Die Hydromaschine 8 ist über eine zweite Arbeitsleitung 22 mit einem Kolbenbodenraum 24 fluidisch verbunden. Von der zweiten Arbeitsleitung 22 zweigt ein Strömungspfad zu dem Tank 18 ab, in dem ein erstes Rückschlagventil 26 angeordnet ist, das eine Druckmittelverbindung von dem Kolbenbodenraum 24 in Richtung zum Tank 18 sperrt und in umgekehrter Richtung freigibt. Aus einer Differenz einer den Kolbenbodenraum 24 begrenzenden Kolbenfläche und einer den Ringraum 14 begrenzenden Ringfläche eines Kolbens des Differentialzylinders 2 ergibt sich ein Differenzvolumenstrom, genauer eine Differenz zwischen einem ersten Volumenstrom, mit dem der Ringraum 14 versorgbar ist und einem zweiten Volumenstrom, mit dem der Kolbenraum 24 versorgbar ist. Damit ist eine durch den Differenzvolumenstrom bedingte Mindermenge eines Druckmittels aus dem Tank 18 in den Kolbenbodenraum 24 nachsaugbar, wodurch insbesondere eine durch eine Gewichtskraft der Last 4 verursachte Abwärtsbewegung der Last 4 ermöglicht ist. Weiter ist das erste Rückschlagventil 26 über einen ersten Druck in der ersten Arbeitsleitung 12 entsperrbar. Dadurch ist bei dem Betätigen des Differentialzylinders 2 für eine Aufwärtsbewegung der Last 4 eine durch den Differenzvolumenstrom bedingte Überschussmenge des Druckmittels aus dem Kolbenbodenraum 24 in den Tank 18 abführbar. In der ersten Arbeitsleitung 12 anstehende Drücke, die kleiner sind als der erste Druck, entsperren das erste Rückschlagventil 26 nicht.

Von der zweiten Arbeitsleitung 22 zweigt zwischen dem Kolbenbodenraum 24 und dem ersten Rückschlagventil 26 ein Strömungspfad ab, der über ein zweites Druckbegrenzungsventil 28 zu dem Tank 18 führt.

Zwischen der Hydromaschine 8 und dem 4/3-Wegeventil 16 zweigt ein Strömungspfad von der ersten Arbeitsleitung 12 ab und führt über ein zweites Rückschlagventil 30 zu dem Tank 18, wobei dieser Strömungspfad ab dem zweiten Rückschlagventil 30 als eine Steuerleitung 32 zu dem ersten Rückschlagventil 26 weitergeführt ist.

An einer sich zumindest teilweise durch den Ringraum 14 erstreckenden Zylinderstange 34 hängt die Last 4 und bewirkt einen Lastdruck auf das Druckmittel in dem Ringraum 14. Dieser Lastdruck ist im dargestellten Regelfall kleiner als ein Öffnungsdruck für das erste Druckbegrenzungsventil 20 und steht somit an dem ersten Druckbegrenzungsventil 20 und an dem in eine Sperrstellung geschalteten 4/3-Wegeventil 16 an, so dass die Last 4 in der gezeigten Lage gehalten ist.

Figur 2 zeigt die hydraulische Schaltung aus Figur 1 im Eilgang abwärts, das heißt, dass die Last 4 mit größerer Geschwindigkeit als in einem Pressgang in Schwerkraftrichtung verfahren werden soll.

Das 4/3-Wegeventil 16 ist in der dargestellten ersten Durchgangsstellung über die erste Arbeitsleitung 12 mit dem Ringraum 14 verbunden und führt Druckmittel über die als Pumpe betriebene Hydromaschine 8 in den Kolbenbodenraum 24 ab, wobei die Hydromaschine 8 von dem als Elektromotor betriebenen Motorgenerator 10 dementsprechend angetrieben ist. Dadurch ist die Abwärtsbewegung gesteuert und somit kontrolliert durchführbar.

Eine durch die unterschiedlich großen Kolbenflächen, von denen der Ringraums 14 und der Kolbenbodenraum 24 begrenzt sind, bedingte Mindermenge des Druckmittels ist über das erste Rückschlagventil 26 aus dem Tank 18 in den Kolbenbodenraum 24 nachgesaugt.

Figur 3 zeigt ein Schaltbild der hydraulischen Schaltung aus Figur 1 im Pressgang, das heißt, die Last 4 soll mit kleinerer Geschwindigkeit als in dem in Figur 2 beschriebenen Eilgang in Schwerkraftrichtung bewegt werden.

Das 4/3-Wegeventil 16 bleibt dazu in der in Figur 2 gezeigten ersten Durchgangsstellung und die als Pumpe betriebene Hydromaschine 8 führt Druckmittel aus dem Ringraum 14 ab, wobei die Hydromaschine 8 von dem als Elektromotor betriebenen Motorgenerator 10 dementsprechend angetrieben ist.

Das Druckmittel wird dem Kolbenbodenraum 24 zugeführt, wobei die durch die unterschiedlich großen Kolbenflächen, von denen der Ringraum 14 und der Kolbenbodenraum 24 begrenzt sind, bedingte Mindermenge des Druckmittels - wie in Figur 1 beschrieben - über das zweite Rückschlagventil 30 aus dem Tank 18 nachgesaugt und der Hydromaschine 8 über den Strömungspfad zwischen dem Tank 18 und der ersten Arbeitsleitung 12 zugeführt ist.

Im Unterschied zu dem in Figur 2 beschriebenen Eilgang abwärts ist beim in Figur 3 dargestellten Pressgang die als Pumpe betriebene Hydromaschine 8 von dem als Elektromotor betriebenen Motorgenerator 10 mit höherer Drehzahl und/oder höherem Drehmoment angetrieben, so dass eine Abwärtsbewegung der Last 4 mit kleinerer Geschwindigkeit als beim Eilgang abwärts realisiert ist.

Figur 4 zeigt ein Schaltbild der hydraulischen Schaltung aus Figur 1 in einer Dekompressionsphase, in der das insbesondere unter einem Druck aus dem vorhergehenden zu Figur 3 beschriebenen Pressgang stehende Druckmittel entspannt wird.

Das 4/3-Wegeventil 16 ist in eine zweite Durchgangsstellung geschaltet, wodurch ein Strömungspfad vom Ringraum 14 hin zu dem Tank 18 ausgebildet ist.

Die Hydromaschine 8 ist dabei über das sich entspannende Druckmittel als Motor betrieben, wobei das Druckmittel über einen durch die zweite Durchgangsstellung hergestellten Strömungspfad aus dem Kolbenbodenraum 24 in den Tank 18 abgeführt ist. Dabei ist die hydrostatische Energie, wodurch die als Motor betriebene Hydromaschine 8 angetrieben ist, in mechanische kinetische Energie umgewandelt und von dem als Generator betriebenen Motorgenerator 10, der von der als Motor betriebenen Hydromaschine 8 angetrieben ist, in elektrische Energie umgewandelt, die beispielsweise in einem nicht dargestellten Energiespeicher speicherbar ist, oder die in ein Energienetz speisbar ist. Vorteilhafterweise findet dabei in einem ringraumseitigen Strömungspfad der Hydromaschine 8 kein Druckaufbau statt, der ansonsten zu einem Entsperren des ersten Rückschlagventils 26 und somit zu einer nicht über die Hydromaschine 8 gesteuerte und damit zu einer zu schnellen Dekompression führen würde.

In einem nicht dargestellten Ausführungsbeispiel ist das Wegeventil alternativ zu dem 4/3-Wegeventil 16 als ein elektromagnetisch betätigbares erstes 2/2-Wegeventil ausgebildet, das derart an die erste Arbeitsleitung angebunden ist, dass dadurch ein Strömungspfad, insbesondere ein Bypass, der von der ersten Arbeitsleitung 12 zwischen der Hydromaschine 8 und dem Ringraum 14 abzweigt und zu dem Tank 18 führt, schließbar ist.

Figur 5 zeigt ein Schaltbild der hydraulischen Schaltung aus Figur 1 im Eilgang aufwärts, das heißt, dass die Last 4 mit größerer Geschwindigkeit als in einem Pressgang entgegen der Schwerkraftrichtung verfahren werden soll.

Das 4/3-Wegeventil 16 ist in der schon in Figur 1 dargestellten ersten Durchgangsstellung über die erste Arbeitsleitung 12 mit dem Ringraum 14 verbunden. Hier wird Druckmittel über die als Pumpe betriebene Hydromaschine 8 aus dem Kolbenbodenraum 24 in den Ringraum14 gepumpt, wobei die Hydromaschine 8 von dem als Elektromotor betriebenen Motorgenerator 10 in der anderen Drehrichtung wie in Figur 1 angetrieben ist. Alleine durch eine Drehrichtungsänderung und/oder Momentensteuerung des als Elektromotor betriebenen Motorgenerators 10 ist das Druckmittel des Kolbenbodenraums 24 oder des Ringraums 14 komprimierbar oder dekomprimierbar. Eine bei Dekompression freigesetzte Dekompressionsenergie kann zu einer Vorspannung des jeweiligen Kolbengegenraums des Differentialzylinders 2 genutzt werden. Diese Vorspannung durch Dekompression bewirkt ein stufenloses Umschalten der Betätigungsrichtung des Differentialzylinders 2.

Die durch die unterschiedlich großen Kolbenflächen, von denen der Ringraum 14 und der Kolbenbodenraum 24 begrenzt sind, bedingte Mindermenge des Druckmittels ist - wie in Figur 1 beschrieben - über das zweite Rückschlagventil 30 aus dem Tank 18 nachgesaugt und der Hydromaschine 8 über den Strömungspfad zwischen dem Tank 18 und der ersten Arbeitsleitung 12 zugeführt.

Figur 6 zeigt ein Schaltbild der erfindungsgemäßen hydraulischen Schaltung gemäß einem zweiten Ausführungsbeispiel in einer hydraulischen Presse im Stillstand, wobei das zweite Ausführungsbeispiel die Komponenten des ersten Ausführungsbeispiels enthält und nachfolgend lediglich die in Bezug auf das erste Ausführungsbeispiel hinzugekommenen Komponenten beschrieben werden.

In einem Strömungspfad zwischen dem 4/3-Wegeventil 16 und dem Ringraum 14 ist ein elektromagnetisch betätigbares zweites 2/2-Wegeventil 36 angeordnet, über das dieser Strömungspfad schließbar ist.

In einer Parallelschaltung zu einem Strömungspfad, der zwischen dem 4/3-Wegeventil 16 und dem Ringraum 14 zu dem Tank 18 abzweigt, ist zwischen dem 4/3-Wegeventil 16 und dem Tank 18 ein drittes Rückschlagventil 38 angeordnet, das in Richtung des Tanks 18 sperrt.

In einer Parallelschaltung zu einem Strömungspfad, der von der zweiten Arbeitsleitung 22 zwischen dem Kolbenbodenraum 24 und dem ersten Rückschlagventil 26 abzweigt und über das zweite Druckbegrenzungsventil 28 zu dem Tank 18 führt, ist ein drittes 2/2-Wegeventil 40 angeordnet, über das diese Parallelschaltung zu diesem Strömungspfad schließbar ist.

Das zweite 2/2-Wegeventil 36, das dritte Rückschlagventil 38 und das dritte 2/2-Wegeventil 40 wie auch das 4/3-Wegeventil 16 und der Motorgenerator 10 sind derart ausgerüstet, dass sie die Sicherheit nach der jeweils gültigen Maschinenrichtlinie erfüllen.

Figur 7 zeigt ein Schaltbild der erfindungsgemäßen hydraulischen Schaltung gemäß einem dritten Ausführungsbeispiel in einer hydraulischen Presse im Stillstand, wobei das dritte Ausführungsbeispiel die Komponenten des ersten Ausführungsbeispiels enthält und nachfolgend lediglich die in Bezug auf das erste Ausführungsbeispiel hinzugekommenen Komponenten beschrieben werden.

In der Steuerleitung 32 ist ein viertes 2/2-Wegeventil 42 angeordnet, das die Steuerleitung 32 absperrt oder öffnet und so eine elektrische Ansteuerung des ersten Rückschlagventils 26 darstellt.

Figur 8 zeigt ein Schaltbild der erfindungsgemäßen hydraulischen Schaltung gemäß einem vierten Ausführungsbeispiel in einer hydraulischen Presse mit einer hydraulischen Gegenhaltung an einer Ringraumseite eines Differentialzylinders, wobei das vierte Ausführungsbeispiel die Komponenten des ersten Ausführungsbeispiels enthält und nachfolgend lediglich die in Bezug auf das erste Ausführungsbeispiel hinzugekommenen Komponenten beschrieben werden.

Wie in Figur 6 beschrieben, ist in der Parallelschaltung zu dem Strömungspfad, der zwischen dem 4/3-Wegeventil 16 und dem Ringraum 14 zu dem Tank 18 abzweigt, zwischen dem 4/3-Wegeventil 16 und dem Tank 18 das dritte Rückschlagventil 38 angeordnet, das in Richtung des Tanks 18 sperrt. In einem zu dem dritten Rückschlagventil 38 parallelgeschalteten Strömungspfad ist ein drittes Druckbegrenzungsventil 44 angeordnet.

Mit dem 4/3-Wegeventil 16 in seiner zweiten Durchgangsstellung, das einen Druckmittelfluss aus dem Ringraum 14 verhindert, ist eine hydraulische Gegenhaltung der Ringraumseite des Differentialzylinders 2 realisiert und die Last 4 ist in ihrer Position gehalten.

Offenbart ist eine hydraulische Schaltung zur Druckmittelversorgung eines Differentialzylinders mit einer hängenden Last, der einen drehzahlvariablen und bidirektional betreibbaren Antrieb für eine Druckmittelquelle aufweist. Dabei ist ein Wegeventil derart in einer ersten Arbeitsleitung zwischen dem Antrieb und einem Ringraum des Differentialzylinders angebunden, dass der Ringraum ausschließlich mit der Druckmittelquelle verbindbar ist, oder der Ringraum und ein ringraumseitiger Strömungspfad der Druckmittelquelle mit einer Druckmittelsenke verbindbar ist.

### Bezugszeichenliste

- 1: Hydraulische Schaltung
- 2: Differentialzylinder
- 4: Last
- 6: Druckmittelquelle
- 8: Hydromaschine
- 10: Motorgenerator
- 12: erste Arbeitsleitung
- 14: Ringraum
- 16: Wegeventil / 4/3-Wegeventil
- 18: Druckmittelsenke / Tank
- 20: erstes Druckbegrenzungsventil
- 22: zweite Arbeitsleitung
- 24: Kolbenbodenraum
- 26: erstes Rückschlagventil
- 28: zweites Druckbegrenzungsventil
- 30: zweites Rückschlagventil
- 32: Steuerleitung
- 34: Zylinderstange
- 36: zweites 2/2-Wegeventil
- 38: drittes Rückschlagventil
- 40: drittes 2/2-Wegeventil
- 42: viertes 2/2-Wegeventil
- 44: drittes Druckbegrenzungsventil

## Patentansprüche

1. Hydraulische Schaltung zur Druckmittelversorgung eines Differentialzylinders (2), über den eine hängende Last (4) bewegbar ist, mit einer bidirektionalen Druckmittelquelle (6), die eine bidirektional betreibbare Hydromaschine (8) und einen damit gekoppelten bidirektional betreibbaren Motorgenerator (10) enthält und über die ein Ringraum (14) des Differentialzylinders (2) über eine erste Arbeitsleitung (12) der hydraulischen Schaltung mit einem ersten Volumenstrom versorgbar ist, und über die ein Kolbenbodenraum (24) des Differentialzylinders (2) über eine zweite Arbeitsleitung (22) der hydraulischen Schaltung mit einem zweiten Volumenstrom versorgbar ist, wobei der erste Volumenstrom kleiner ist als der zweite Volumenstrom, und mit einem ersten Rückschlagventil (26), über das eine durch eine Differenz der Volumenströme bedingte Mindermenge eines Druckmittels aus einem Tank (18) in den Kolbenbodenraum (24) nachsaugbar ist, um eine durch eine Gewichtskraft der Last (4) verursachte Abwärtsbewegung der Last (4) zu ermöglichen, wobei das erste Rückschlagventil (26) über einen in der ersten Arbeitsleitung (12) anstehenden ersten Druck derart entsperrbar ist, dass über das erste Rückschlagventil (26) bei einer Aufwärtsbewegung der Last (4) eine durch die Differenz der Volumenströme bedingte Überschussmenge des Druckmittels aus dem Kolbenbodenraum (24) in den Tank (18) abführbar ist, **dadurch gekennzeichnet, dass** ein Wegeventil (16) derart an der ersten Arbeitsleitung (12) angebunden ist, dass der Ringraum (14) ausschließlich mit der Druckmittelquelle (6) verbindbar ist, oder der Ringraum (14) und ein ringraumseitiger Strömungspfad der Druckmittelquelle (6) mit dem Tank (18) verbindbar ist, wobei das Wegeventil als ein 4/3-Wegeventil (16) ausgebildet ist und dieses zwischen der Hydromaschine (8) und dem Ringraum (14) an der ersten Arbeitsleitung (12) angebunden ist und die erste Arbeitsleitung (12) in einer Sperrstellung unterbricht, die erste Arbeitsleitung (12) in einer ersten Durchgangsstellung öffnet, oder die erste Arbeitsleitung (12) in einer zweiten Durchgangsstellung mit einem Strömungspfad von der Hydromaschine (8) zu dem Tank (18) verbindet, oder wobei das Wegeventil als elektromagnetisch betätigbares erstes 2/2-Wegeventil ausgebildet ist und ein Strömungspfad, der von der ersten Arbeitsleitung (12) zwischen der Hydromaschine (8) und dem Ringraum (14) abzweigt und zu dem Tank (18) führt, von dem elektromagnetisch betätigbaren ersten 2/2-Wegeventil schließbar ist.

2. Hydraulische Schaltung nach Anspruch 1, wobei die Hydromaschine (8) als Pumpe oder als Motor betreibbar ist.

3. Hydraulische Schaltung nach Anspruch 1 oder 2, wobei der Motorgenerator (10) als ein drehrichtungsumkehrbarer und drehzahleinstellbarer Elektromotor zum Antrieb der als Pumpe betriebenen Hydromaschine (8) oder als drehrichtungsumkehrbarer Generator zur Umwandlung von hydrostatischer und/oder mechanisch kinetischer Energie in elektrische Energie betreibbar ist.

4. Hydraulische Schaltung nach einem der Ansprüche 1 bis 3, wobei eine Geschwindigkeit der Abwärtsbewegung der Last (4) über eine Abfuhr des Druckmittels aus dem Ringraum (14) steuerbar ist.

5. Hydraulische Schaltung nach einem der vorhergehenden Ansprüche 1 bis 4, wobei in einem Strömungspfad zwischen dem 4/3-Wegeventil (16) und dem Ringraum (14) ein elektromagnetisch betätigbares zweites 2/2-Wegeventil (36) angeordnet ist, über das der Strömungspfad schließbar ist.

6. Hydraulische Schaltung nach einem der vorhergehenden Ansprüche 1 bis 5, wobei in einer Parallelschaltung zu einem Strömungspfad, der zwischen dem 4/3-Wegeventil (16) und dem Ringraum (14) zu dem Tank (18) abzweigt, zwischen dem 4/3-Wegeventil (16) und dem Tank (18) ein drittes Rückschlagventil (38) angeordnet ist, das in Richtung des Tanks (18) sperrt.

7. Hydraulische Schaltung nach einem der vorhergehenden Ansprüche, wobei in einer Parallelschaltung zu einem Strömungspfad, der von der zweiten Arbeitsleitung (12) zwischen dem Kolbenbodenraum (24) und dem ersten Rückschlagventil (26) abzweigt und über ein zweites Druckbegrenzungsventil (28) zu dem Tank (18) führt, ein drittes 2/2-Wegeventil (40) angeordnet ist, über das die Parallelschaltung zu dem Strömungspfad schließbar ist.

## Claims

1. Hydraulic circuit for supplying pressure medium to a differential cylinder (2) via which a hanging load (4) can be moved, comprising a bidirectional pressure medium source (6), which contains a bidirectionally operable hydraulic machine (8) and a bidirectionally operable motor generator (10) coupled to it and via which an annular space (14) of the differential cylinder (2) can be supplied with a first volume flow via a first working line (12) of the hydraulic circuit and via which a piston head space (24) of the differential cylinder (2) can be supplied with a second volume flow via a second working line (22) of the hydraulic circuit, wherein the first volume flow is smaller than the second volume flow, and comprising a first non-return valve (26), via which a small quantity of a pressure medium, due to a difference between the volume flows, can be sucked from a tank (18) into the piston head space (24), in order to allow a downward movement of the load (4) caused by a weight force of the load (4), wherein the first non-return valve (26) can be unblocked by means of a first pressure arising in the first working line (12) in such a way that, in the event of an upward movement of the load (4), an excess quantity of the pressure medium due to the difference between the volume flows can be discharged from the piston head space (24) into the tank (18) via the first non-return valve (26), **characterized in that** a directional valve (16) is attached to the first working line (12) in such a way that the annular space (14) can be connected exclusively to the pressure medium source (6), or the annular space (14) and an annular-space-side flow path of the pressure medium source (6) can be connected to the tank (18), wherein the directional valve is designed as a 4/3-way valve (16) and this is attached to the first working line (12) between the hydraulic machine (8) and the annular space (14) and interrupts the first working line (12) in a blocking position, opens the first working line (12) in a first passage position or connects the first working line (12) to a flow path from the hydraulic machine (8) to the tank (18) in a second passage position, or wherein the directional valve is designed as an electromagnetically operable first 2/2-way valve, and a flow path, which branches off from the first working line (12) between the hydraulic machine (8) and the annular space (14) and leads to the tank (18), can be closed by the electromagnetically operable first 2/2-way valve.

2. Hydraulic circuit according to Claim 1, wherein the hydraulic machine (8) can be operated as a pump or as a motor.

3. Hydraulic circuit according to Claim 1 or 2, wherein the motor generator (10) can be operated as an electric motor, of which the direction of rotation can be reversed and the rotation speed can be adjusted, for driving the hydraulic machine (8) which is operated as a pump or can be operated as a generator, of which the direction of rotation can be reversed, for converting hydrostatic and/or mechanically kinetic energy into electrical energy.

4. Hydraulic circuit according to one of Claims 1 to 3, wherein a speed of the downward movement of the load (4) can be controlled by means of discharge of the pressure medium from the annular space (14).

5. Hydraulic circuit according to one of the preceding Claims 1 to 4, wherein an electromagnetically operable second 2/2-way valve (36), by means of which the flow path can be closed, is arranged in a flow path between the 4/3-way valve (16) and the annular space (14).

6. Hydraulic circuit according to one of the preceding Claims 1 to 5, wherein a third non-return valve (38), which blocks in the direction of the tank (18), is arranged between the 4/3-way valve (16) and the tank (18) in a parallel circuit to a flow path which branches off to the tank (18) between the 4/3-way valve (16) and the annular space (14).

7. Hydraulic circuit according to one of the preceding claims, wherein a third 2/2-way valve (40), by means of which the parallel circuit to the flow path can be closed, is arranged in a parallel circuit to a flow path which branches off from the second working line (12) between the piston head space (24) and the first non-return valve (26) and leads to the tank (18) via a second pressure-limiting valve (28).

## Revendications

1. Circuit hydraulique pour l'alimentation en fluide sous pression d'un vérin différentiel (2) qui permet de déplacer une charge suspendue (4), comprenant une source de fluide sous pression bidirectionnelle (6) qui comprend une machine hydraulique (8) à fonctionnement bidirectionnel et un groupe convertisseur (10) à fonctionnement bidirectionnel, couplé à celle-ci, et qui permet d'alimenter avec un premier débit volumique un espace annulaire (14) du vérin différentiel (2) par une première conduite de travail (12) du circuit hydraulique, et qui permet d'alimenter avec un deuxième débit volumique un espace de tête de piston (24) du vérin différentiel (2) par une deuxième conduite de travail (22) du circuit hydraulique, le premier débit volumique étant inférieur au deuxième débit volumique, et un premier clapet antiretour (26) qui permet d'aspirer ultérieurement, à partir d'un réservoir (18) dans l'espace de tête de piston (24), une quantité diminuée du fluide sous pression, due à une différence des débits volumiques, afin de permettre un mouvement descendant de la charge (4) provoqué par le poids de la charge (4), le premier clapet antiretour (26) pouvant être débloqué par une première pression régnant dans la première conduite de travail (12) de telle sorte que lors d'un mouvement ascendant de la charge (4), une quantité excessive du fluide sous pression, due à la différence des débits volumiques, peut être évacuée de l'espace de tête de piston (24) dans le réservoir (18) en passant par le premier clapet antiretour (26), **caractérisé en ce qu'**une vanne (16) est rattachée à la première conduite de travail (12) de telle sorte que l'espace annulaire (14) ne peut être relié qu'à la source de fluide sous pression (6), ou l'espace annulaire (14) et un trajet d'écoulement côté espace annulaire de la source de fluide sous pression (6) peuvent être reliés au réservoir (18), dans lequel la vanne est réalisée sous la forme d'une vanne 4/3 voies (16) et est rattachée à la première conduite de travail (12) entre la machine hydraulique (8) et l'espace annulaire (14), et coupe la première conduite de travail (12) dans une position de blocage, ouvre la première conduite de travail (12) dans une première position de passage, ou relie la première conduite de travail (12) dans une deuxième position de passage à un trajet d'écoulement de la machine hydraulique (8) au réservoir (18), ou
dans lequel la vanne est réalisée sous la forme d'une première vanne 2/2 voies à actionnement électromagnétique, et un trajet d'écoulement, qui bifurque de la première conduite de travail (12) entre la machine hydraulique (8) et l'espace annulaire (14) et conduit jusqu'au réservoir (18), peut être fermé par la première vanne 2/2 voies.

2. Circuit hydraulique selon la revendication 1, dans lequel la machine hydraulique (8) peut fonctionner comme une pompe ou comme un moteur.

3. Circuit hydraulique selon la revendication 1 ou 2, dans lequel le groupe convertisseur (10) peut fonctionner comme un moteur électrique à sens de rotation réversible et à vitesse de rotation réglable pour entraîner la machine hydraulique (8) fonctionnant comme une pompe, ou comme un générateur à sens de rotation réversible pour convertir de l'énergie hydrostatique et/ou cinétique mécanique en énergie électrique.

4. Circuit hydraulique selon l'une quelconque des revendications 1 à 3, dans lequel une vitesse du mouvement descendant de la charge (4) peut être commandée par une évacuation du fluide sous pression de l'espace annulaire (14).

5. Circuit hydraulique selon l'une quelconque des revendications précédentes 1 à 4, dans lequel, sur un trajet d'écoulement entre la vanne 4/3 voies (16) et l'espace annulaire (14), une deuxième vanne 2/2 voies (36) à fonctionnement électromagnétique est disposée qui permet de fermer le trajet d'écoulement.

6. Circuit hydraulique selon l'une quelconque des revendications précédentes 1 à 5, dans lequel, dans un circuit parallèle à un trajet d'écoulement qui bifurque entre la vanne 4/3 voies (16) et l'espace annulaire (14) vers le réservoir (18), un troisième clapet antiretour (38) qui bloque en direction du réservoir (18) est disposé entre la vanne 4/3 voies (16) et le réservoir (18).

7. Circuit hydraulique selon l'une quelconque des revendications précédentes, dans lequel dans un circuit parallèle à un trajet d'écoulement qui bifurque de la deuxième conduite de travail (12) entre l'espace de tête de piston (24) et le premier clapet antiretour (26) et conduit jusqu'au réservoir (18) en passant par une deuxième soupape de limitation de pression (28), une troisième vanne 2/2 voies (40) est disposée qui permet de fermer le circuit parallèle au trajet d'écoulement.
